# EUROPÄISCHE PATENTSCHRIFT

(11) **EP 3 182 529 B1**
(45) Veröffentlichungstag und Bekanntmachung des Hinweises auf die Patenterteilung: **21.02.2018**
(21) Anmeldenummer: 15200449.5
(22) Anmeldetag: 16.12.2015
(51) Int. Cl.: H01R 39/10, H01R 39/24

(54) **SCHLEIFRINGEINHEIT**
CONTACT RING UNIT
BAGUE COLLECTRICE

(43) Veröffentlichungstag der Anmeldung: 21.06.2017
(73) Patentinhaber: LTN Servotechnik GmbH, 83624 Otterfing (DE)
(72) Erfinder: DROST, Klaus, 82515 Wolfratshausen (DE); ANGERPOINTNER, Ludwig, 81247 München (DE)
(74) Vertreter: Hofmann, Ernst

(56) Entgegenhaltungen:
- EP-A2- 1 253 679
- DE-A1- 19 922 056
- DE-A1-102007 033 647
- DE-U1- 29 813 079
- US-A- 3 398 260

## Beschreibung

### GEBIET DER TECHNIK

Die Erfindung betrifft eine Schleifringeinheit zum Übertragen von elektrischen Strömen zwischen zwei relativ zueinander drehbaren Bauteilgruppen, gemäß dem Anspruch 1.

Schleifringeinheiten bestehen üblicherweise aus zwei Bauteilgruppen, nämlich einem Stator und einem Rotor. Der Stator umfasst häufig Bürstenelemente, wogegen der Rotor meist eine Mehrzahl von konzentrischen Schleifringen aufweist. Im Betrieb haben die Bürstenelemente gleitenden Kontakt zu den rotierenden Schleifringen. Derartige Schleifringeinheiten werden in vielen technischen Gebieten eingesetzt, um elektrische Signale oder elektrische Leistung von einer ortsfesten auf eine sich drehende elektrische Einheit zu übertragen.

Beispielsweise werden entsprechende Schleifringeinheiten in Tragarmen etwa in der Medizintechnik eingesetzt, wo Signale, zum Beispiel Videosignale, und elektrische Leistung, gegebenenfalls für Beleuchtungen, zwischen relativ zueinander drehenden Baueinheiten übertragen werden müssen.

### STAND DER TECHNIK

In der Patentschrift EP 1 502 330 B1 ist eine Schleifringeinheit zum Übertragen von Signalen und Strömen gezeigt. Dort sind Schleifringe offenbart, die mehrere Federkontakte aufweisen, welche durch Materialausnehmung und Verformung gebildet sind. Die Federkontakte sind dabei entlang einer in Tangentialrichtung orientierten Biegelinie beweglich.

Aus der Offenlegungsschrift DE 199 22 056 A1 ist ein Instrument für medizinische Zwecke bekannt, bei dem nach innen gekrümmte Kotaktfedern einen Mantel einer Welle kontaktieren. Die offenbarte Anordnung weist zwei baugleiche axial hintereinanderliegende Schleifringe auf.

Die Offenlegungsschrift DE 10 2007 033 647 A1 offenbart ein Gleitlager mit einer Kontaktfederzunge, die einen Lagerbolzen kontaktiert.

### ZUSAMMENFASSUNG DER ERFINDUNG

Der Erfindung liegt die Aufgabe zugrunde, eine Schleifringeinheit zu schaffen, welche zuverlässig arbeitet, nur einen vergleichsweise geringen Bauraum beansprucht und einfach herstellbar ist.

Diese Aufgabe wird erfindungsgemäß durch die Merkmale des Anspruchs 1 gelöst.

Demgemäß umfasst eine erfindungsgemäße Schleifringeinheit eine erste und eine zweite Bauteilgruppe, wobei die beiden Bauteilgruppen relativ zueinander um eine Achse drehbar angeordnet sind. Die Schleifringeinheit ist zum Übertragen von elektrischen Strömen oder Signalen zwischen den beiden Bauteilgruppen über mehrere Umdrehungen hinweg geeignet. Die erste Bauteilgruppe weist zumindest ein Bürstenelement und die zweite Bauteilgruppe weist zumindest einen umlaufenden Schleifring auf. Das Bürstenelement weist zumindest eine Kontaktzunge zum Übertragen der elektrischen Ströme oder Signale auf, wobei die zumindest eine Kontaktzunge durch partielles Trennen und radiales Ausbiegen erzeugt ist. Die Kontaktzunge ist um eine Biegeline ausgebogen, die mit einer axialen Richtungskomponente verläuft. Insbesondere kann die Biegeline parallel zur Achse verlaufen. Der Schleifring und das Bürstenelement sind relativ zueinander radial, also in radialem Abstand, gegenüber liegend und insbesondere mit axialer Überlappung, angeordnet, wobei der Schleifring von dem Bürstenelement kontaktiert wird beziehungsweise elektrisch kontaktiert ist.

Als elektrische Ströme sind im Folgenden Ströme zu verstehen, die zur Übertragung von elektrischer Leistung erforderlich sind oder auch Ströme, tall umfasst, beispielsweise Gold oder Silber oder eine Legierung, die Gold oder Silber enthält.

Mit Vorteil weist die Schleifringeinheit mehrere konzentrische Schleifringe und mehrere konzentrische Bürstenelemente auf. Insbesondere kann die Schleifringeinheit zumindest zwei konzentrische Schleifringe und zumindest zwei konzentrische Bürstenelemente aufweisen, die in einer geometrischen Ebene angeordnet sind, welche orthogonal zur Achse orientiert ist. Dementsprechend wird in diesem Fall ein erster Schleifring von einem ersten Bürstenelement elektrisch kontaktiert und ein zweiter Schleifring von einem zweiten Bürstenelement elektrisch kontaktiert.

Sofern die erste Bauteilgruppe mehrere Bürstenelemente aufweist und die zweite Bauteilgruppe mehrere umlaufende Schleifringe, weisen die Schleifringe insbesondere unterschiedliche Durchmesser auf und sind mit radialem Abstand konzentrisch zueinander und insbesondere jeweils radial gegenüber liegend zueinander, insbesondere mit axialer Überlappung, angeordnet.

Ein Kontaktpaar, bestehend aus einem Schleifring und einem Bürstenelement berühren sich jeweils entlang einer kreisförmigen Schleifbahn. Wenn die Schleifringeinheit mehrere derartige Kontaktpaare aufweist, können die mehreren Schleifbahnen in ein und derselben geometrischen Ebene angeordnet sein, welche orthogonal zur Achse orientiert ist, so dass also die Achse diese geometrische Ebene orthogonal schneidet. Alternativ können die Schleifbahnen in parallelen geometrischen Ebenen angeordnet sein, die die Achse orthogonal schneidet.

Die Bürstenelemente können allesamt aus geometrisch identischen Metallstreifen hergestellt sein, so dass also die Kontaktzungen in Umfangsrichtung jeweils den gleichen Abstand aufweisen. Folglich weisen die jeweiligen konzentrischen Bürstenelemente der Schleifringeinheit, die insbesondere unterschiedliche Durchmesser aufweisen, pro Bürstenelement eine unterschiedliche Anzahl von Kontaktzungen auf. Ein erstes Bürstenelement weist demnach gegenüber einem zum ersten Bürstenelement konzentrischen zweiten Bürstenelement eine unterschiedliche Anzahl von Kontaktzungen auf.

Mit Vorteil ist einer der Halter oder sind beide Halter aus einem isolierenden beziehungsweise dielektrischen Material hergestellt.

Gemäß einer Weiterbildung der Erfindung umfasst die erste Bauteilgruppe einen ersten Halter und die zweite Bauteilgruppe einen zweiten Halter. Diese Schleifringeinheit ist so konfiguriert, dass das Bürstenelement eine Lasche aufweist und der erste Halter einen durchgehenden mit axialer Richtungskomponente verlaufenden Schlitz, wobei die Lasche durch den Schlitz hindurch gesteckt und plastisch verformt ist, so dass das Bürstenelement am ersten Halter formschlüssig befestigt ist. Alternativ oder ergänzend ist die Schleifringeinheit so konfiguriert, dass der Schleifring eine Lasche aufweist und der zweite Halter einen durchgehenden mit axialer Richtungskomponente verlaufenden Schlitz aufweist, wobei die Lasche durch den Schlitz hindurch gesteckt und (insbesondere der hindurch gesteckte Bereich der Lasche) plastisch verformt ist, so dass der Schleifring am zweiten Halter formschlüssig befestigt ist.

In weiterer Ausgestaltung der Erfindung ist die Lasche des Bürstenelements, insbesondere der hindurch gesteckte Bereich der Lasche, in einer Weise plastisch verformt, dass diese nach der vorgenommenen Verformung in radialer Richtung orientiert ist. Alternativ oder ergänzend ist die Lasche des Schleifrings in einer Weise plastisch verformt, dass diese nach der vorgenommenen Verformung in radialer Richtung orientiert ist. Alternativ kann die betreffende Lasche auch tordiert werden, so dass auf diese Weise eine plastische Verformung vorliegt.

Die Schleifringeinheit kann so konfiguriert sein, dass das Bürstenelement und / oder der Schleifring mehrere Laschen aufweist und der erste Halter und / oder der zweite Halter durchgehende mit axialer Richtungskomponente verlaufende Schlitze aufweist, wobei die mehreren Laschen durch die Schlitze hindurch gesteckt und plastisch verformt sind. Insbesondere können mit Vorteil zumindest zwei, in weiterer Ausgestaltung zumindest drei derartige Laschen vorgesehen sein.

In einer Weiterbildung der Erfindung weist der erste Halter zumindest eine Kavität auf, wobei dann die plastisch verformte Lasche des Bürstenelements, insbesondere der plastische verformte Bereich der Lasche, in der Kavität des ersten Halters angeordnet ist. Alternativ oder ergänzend weist der zweite Halter zumindest eine Kavität auf, wobei die plastisch verformte Lasche des Schleifrings in der Kavität des zweiten Halters angeordnet ist. Insbesondere ragt die betreffende Lasche in axialer Richtung nicht aus dem Halter beziehungsweise der Kavität heraus. Als Kavität kann ein Hohlraum oder eine Aushöhlung im betreffenden Halter verstanden werden.

In weiterer Ausgestaltung der Erfindung ist die Lasche des Bürstenelements mit einem Kabel elektrisch kontaktiert. Alternativ oder ergänzend ist die Lasche des Schleifrings mit einem Kabel elektrisch kontaktiert.

Mit Vorteil weist das Bürstenelement mehrere Laschen auf, wobei zumindest eine der Laschen als Anschlusslasche bezeichnet wird, wobei die Anschlusslasche mit einem Kabel elektrisch kontaktiert ist und in axialer Richtung orientiert ist. Insbesondere kann die Anschlusslasche, die mit dem Kabel kontaktiert ist, plastisch unverformt bleiben. Alternativ oder ergänzend weist der Schleifring mehrere Laschen auf, wobei zumindest eine der Laschen als Anschlusslasche bezeichnet wird, wobei die Anschlusslasche mit einem Kabel elektrisch kontaktiert ist und in axialer Richtung orientiert ist. Insbesondere kann die Anschlusslasche, die mit dem Kabel kontaktiert ist, plastisch unverformt bleiben.

Dabei kann die zumindest eine der plastisch verformten Laschen oder die oben definierte Anschlusslasche durch eine Flachsteckhülse mit dem Kabel zum Beispiel durch eine Crimpverbindung elektrisch kontaktiert sein. Alternativ kann die zumindest eine der Laschen oder die oben definierte Anschlusslasche durch eine Lötverbindung mit dem Kabel elektrisch kontaktiert sein.

Gemäß einer Weiterbildung der Erfindung weist der (insbesondere dielektrische) erste Halter zumindest ein in axialer Richtung axial hervorspringendes Element auf, an dem sich das Bürstenelement in radialer Richtung abstützt. Alternativ oder ergänzend weist der (insbesondere dielektrische) zweite Halter zumindest ein in axialer Richtung hervorspringendes Element auf, an dem sich der Schleifring in radialer Richtung abstützt.

Vorteilhafte Ausbildungen der Erfindung entnimmt man den abhängigen Ansprüchen.

Weitere Einzelheiten und Vorteile der erfindungsgemäßen Schleifringeinheit ergeben sich aus der nachfolgenden Beschreibung eines Ausführungsbeispiels anhand der beiliegenden Figuren.

### KURZE BESCHREIBUNG DER ZEICHNUNGEN

Es zeigen die
- Figur 1: eine perspektivische Ansicht auf eine erste Bauteilgruppe einer Schleifringeinheit,
- Figur 2: eine perspektivische Ansicht auf eine zweite Bauteilgruppe der Schleifringeinheit,
- Figur 3: eine Detailansicht eines Bürstenelements und eines Schleifrings der Schleifringeinheit,
- Figur 4: eine Teilschnittansicht der Schleifringeinheit,
- Figur 5: eine weitere Teilschnittansicht der Schleifringeinheit mit einer Kabelanbindung.

### BESCHREIBUNG DER AUSFÜHRUNGSFORMEN

Die Schleifringeinheit umfasst eine erste Bauteilgruppe 1 gemäß der Figur 1, die beispielsweise als Stator dienen kann, und eine zweite Bauteilgruppe 2 gemäß der Figur 2, welche etwa als Rotor fungieren kann. Die Schleifringeinheit dient zum Übertragen von elektrischen Strömen zwischen der ersten Bauteilgruppe 1 und der zweiten Bauteilgruppe 2, wobei die Bauteilgruppen 1, 2 im montierten Zustand relativ zueinander um eine Achse A drehbar angeordnet sind. Als elektrische Ströme sind Ströme zu verstehen, die zur Übertragung von elektrischer Leistung erforderlich sind oder Ströme, die als Signale ausgebildet sind und lediglich zur Übertragung von Informationen dienen.

Die erste Bauteilgruppe 1 weist einen ersten Halter 1.4 auf, welcher beispielsweise als ein Kunststoffbauteil ausgestaltet ist. Der erste Halter 1.4 weist ein erstes, zweites und drittes in axialer Richtung hervorspringendes Element 1.41, 1.42, 1.43 auf, die im vorgestellten Ausführungsbeispiel als konzentrische umlaufende Stege ausgestaltet sind. Diese hervorspringenden Elemente 1.41, 1.42, 1.43 sind einstückig am ersten Halter 1.4 angeformt. Der erste Halter 1.4 umfasst zudem Kavitäten 1.45 (Figur 4) beziehungsweise nach einer Seite hin offene Hohlräume. Der erste Halter 1.4 kann also als ein einstückiges Bauteil, beispielsweise als ein Spritzgussbauteil, ausgestaltet sein mit angeformten hervorspringende Elementen 1.41, 1.42, 1.43 und den Kavitäten 1.45.

Weiterhin umfasst die erste Bauteilgruppe 1 ein erstes, ein zweites und ein (innen liegendes) drittes Bürstenelement 1.1, 1.2, 1.3, wobei die Bürstenelemente 1.1, 1.2, 1.3 im vorgestellten Ausführungsbeispiel als mehrschichtige Blechstreifen ausgebildet sind. Die als Blechstreifen, insbesondere aus einem mit einer Silberschicht versehenen Messingkern, ausgebildeten Bürstenelemente 1.1, 1.2, 1.3 haben vor ihrer Fertigstellung zunächst eine ebene Geometrie und weisen jeweils mehrere Laschen 1.11 (siehe die Figur 4) entlang einer ihrer Längsseiten auf, wobei in der Figur 4 nur eine Lasche 1.11 des ersten Bürstenelements gezeigt ist. Analog weisen auch das zweite und das dritte Bürstenelement 1.2, 1.3 jeweils mehrere derartige Laschen auf. Der im Wesentlichen ringförmige Bereich eines jeden der Bürstenelemente 1.1, 1.2, 1.3 kann als Körper 1.12, 1.22, 1.32 der Bürstenelemente 1.1, 1.2, 1.3 bezeichnet werden.

Die Bürstenelemente 1.1, 1.2, 1.3 werden mit Kontaktzungen 1.13, 1.23, 1.33 versehen, die durch partielles Trennen beziehungsweise Einschneiden und Ausbiegen erzeugt werden. Demnach wird das jeweilige als Blechstreifen ausgebildete Bürstenelement 1.1, 1.2, 1.3 nur teilweise getrennt, insbesondere gestanzt, so dass eine Verbindung des Körpers 1.12, 1.22, 1.32 des Bürstenelements 1.1, 1.2, 1.3 zur Kontaktzunge 1.13, 1.23, 1.33 bestehen bleibt. Darauffolgend wird die Kontaktzunge 1.13, 1.23, 1.33 um eine Biegeline B ausgebogen beziehungsweise geprägt. Das erste Bürstenelement 1.1, das zweite Bürstenelement 1.2 und das dritte Bürstenelement 1.3 sind demzufolge jeweils als einstückige Stanz-Biege-Teile ausgestaltet. Das Biegen beziehungsweise Prägen wird in einer Weise vorgenommen, dass am Ende der Kontaktzungen 1.13, 1.23, 1.33 konvexe Flächen entstehen.

Die Bürstenelemente 1.1, 1.2, 1.3 werden nun zu konzentrischen Ringen mit jeweils unterschiedlichen Durchmessern um die Achse A gebogen. Bezüglich der hervorspringenden Elemente 1.41, 1.42, 1.43 beziehungsweise der Stege werden die Bürstenelemente 1.1, 1.2, 1.3 im Zuge der weiteren Montage der ersten Bauteilgruppe 1 jeweils radial innen liegend angeordnet, wobei die Laschen 1.11 durch in Umfangsrichtung versetzt angeordnete, axial durchgehende Schlitze 1.44 (Figur 4) des ersten Halters 1.4 hindurch gesteckt werden. Danach werden die meisten der Laschen 1.11, insbesondere die durch die Schlitze 1.44 des ersten Halters 1.4 hindurch gesteckten Bereiche der Laschen 1.11, plastisch verformt, insbesondere in radialer Richtung umgebogen. Auf diese Weise ist das jeweilige Bürstenelement 1.1, 1.2, 1.3 am ersten Halter 1.4 formschlüssig befestigt, so dass eine axiale und radiale Fixierung bezüglich des ersten Halters 1.4 erreicht ist. Der erste Halter 1.4 ist so ausgebildet, dass die umgebogenen Laschen 1.11 in Ausnehmungen beziehungsweise Kavitäten 1.45 axial zurückgesetzt angeordnet sind und somit aus der Kontur des ersten Halters 1.4 nicht herausragen.

Die axial hervorspringenden Elemente 1.41, 1.42, 1.43 beziehungsweise konzentrischen Stege dienen zur Abstützung in radialer Richtung eines jeweiligen Bürstenelements 1.1, 1.2, 1.3. Die Kontaktzungen 1.13, 1.23, 1.33 sind radial nach innen zur Achse A hin ausgebogen, wobei die Biegeline B parallel zur Achse A verläuft.

Die zweite Bauteilgruppe 2 weist einen zweiten Halter 2.4 auf, welcher beispielsweise ebenfalls als ein Kunststoffbauteil ausgestaltet ist. Auch der zweite Halter 2.4 weist in axialer Richtung ein erstes, zweites und drittes hervorspringendes Element 2.41, 2.42, 2.43 auf, wobei diese im vorgestellten Ausführungsbeispiel als umlaufende Stege ausgestaltet sind. Diese hervorspringende Elemente 2.41, 2.42, 2.43 sind einstückig am zweiten Halter 2.4 angeformt. Außerdem umfasst auch der zweite Halter 1.4 eine Kavität 2.45 beziehungsweise einen nach einer Seite hin offenen Hohlraum.

Weiterhin umfasst die zweite Bauteilgruppe 2 einen ersten, zweiten und dritten Schleifring 2.1, 2.2, 2.3. Die Schleifringe 2.1, 2.2, 2.3 weisen unterschiedliche Durchmesser D2.1, D2.2, D2.3 auf und sind mit radialem Abstand konzentrisch zueinander angeordnet. Im vorgestellten Ausführungsbeispiel sind die Schleifringe 2.1, 2.2, 2.3 als mehrschichtige Blechstreifen, insbesondere aus einem versilberten Messingmaterial, ausgebildet. Die als Blechstreifen ausgebildeten Schleifringe 2.1, 2.2, 2.3 haben vor ihrer Fertigstellung zunächst eine ebene Geometrie und weisen jeweils mehrere Laschen 2.11 (Figur 4) entlang einer ihrer Längsseiten auf.

Die Schleifringe 2.1, 2.2, 2.3 werden zu konzentrischen Ringen um die Achse A gebogen. Bezüglich der hervorspringenden Elemente 2.41, 2.42, 2.43 beziehungsweise der konzentrischen Stege werden die Schleifringe 2.1, 2.2, 2.3 im Zuge der weiteren Montage der zweiten Bauteilgruppe 2 jeweils radial außen liegend angeordnet, wobei die Laschen 2.11 durch in Umfangsrichtung versetzt angeordnete, axial durchgehende Schlitze 2.44 des zweiten Halters 2.4 hindurch gesteckt werden. Danach werden insbesondere die hindurch gesteckten Bereiche der Laschen 2.11 plastisch verformt, insbesondere in radialer Richtung umgebogen. Auf diese Weise ist der jeweilige Schleifring 2.1, 2.2, 2.3 am zweiten Halter 2.4 formschlüssig befestigt, so dass eine axiale und radiale Fixierung bezüglich des ersten Halters 1.4 erreicht ist. Die axial hervorspringenden Elemente 2.41, 2.42, 2.43 beziehungsweise Stege dienen zur Abstützung in radialer Richtung eines jeweiligen Schleifrings 2.1, 2.2, 2.3.

Die so hergestellten Bauteilgruppen 1, 2 werden nun zusammengefügt. Entsprechend wird die erste Bauteilgruppe 1, wie sie in der Figur 1 dargestellt ist, um 180° gedreht und axial so weit verschoben bis der erste Halter 1.4 gemäß der Figur 4 in axialem Abstand a dem zweiten Halter 2.4 gegenüberliegt. In dieser Anordnung berühren die Kontaktzungen 1.13, 1.23, 1.33, insbesondere deren konvexe Flächen, die konzentrischen Schleifringe 2.1, 2.2, 2.3 an ihren Außenseiten (Figur 3). Die Bürstenelemente 1.1, 1.2, 1.3 und die Schleifringe 2.1, 2.2, 2.3 sind hülsenförmig beziehungsweise hohlzylindrisch ausgestaltet und sind mit axialer Überlappung X (Figur 4) zueinander in der Schleifringeinheit montiert. Demgemäß liegt also eine in axialer Richtung überlappende Anordnung zwischen zwei elektrisch in Kontakt stehenden Bürstenelementen 1.1, 1.2, 1.3 und Schleifringen 2.1, 2.2, 2.3 vor.

Zur elektrischen Anbindung der Bürstenelemente 1.1, 1.2, 1.3 und der Schleifringe 2.1, 2.2, 2.3 wird pro Bürstenelement 1.1, 1.2, 1.3 beziehungsweise pro Schleifring 2.1, 2.2, 2.3 zumindest eine der Laschen nicht umgebogen. Diese im vorgestellten Ausführungsbeispiel nicht umgebogenen Laschen werden im Folgenden als Anschlusslaschen 2.12 bezeichnet, wobei in der Figur 5 nur eine Anschlusslasche 2.12 eines Schleifrings 2.1, 2.2, 2.3, hier des ersten Schleifrings 2.1 gezeigt ist. Gleichwohl weisen die Bürstenelemente 1.1, 1.2, 1.3 analog nicht weiter dargestellte Anschlusslaschen auf. Die Anschlusslaschen 2.12 können beispielsweise, wie in der Figur 5 dargestellt, durch eine Flachsteckhülse 2.6, die an die betreffende Anschlusslasche 2.12 gecrimpt ist, mit einem Kabel 2.5 elektrisch verbunden werden. Alternativ kann auch auf die Flachsteckhülse 2.6 verzichtet werden und stattdessen eine Lötverbindung hergestellt werden.

Im montierten Zustand sind also elektrische Ströme über die Kontaktzungen 1.13, 1.23, 1.33 zwischen der ersten und der zweiten Bauteilgruppe 1, 2 übertragbar sind. Die Biegelinien B der Kontaktzungen 1.13, 1.23, 1.33 verlaufen mit einer axialen Richtungskomponente, im vorgestellten Ausführungsbeispiel parallel zur Achse A. Die Ausbiegung der Kontaktzungen 1.13, 1.23, 1.33 liegt in radialer Richtung vor. Die Kontaktzungen 1.13, 1.23, 1.33 weisen in Umfangsrichtung eine Länge L auf und in axialer Richtung entlang der Biegeline B einen Breite w. Für die Funktionsfähigkeit der Schleifringeinheit ist es vorteilhaft, wenn das Verhältnis L/w von Länge L zur Breite w vergleichsweise groß ist. Im vorgestellten Ausführungsbeispiel nimmt dieses Verhältnis etwa den Wert 5,5 an.

Im Betrieb der Schleifringeinheit dreht sich die zweite Bauteilgruppe 2 relativ zur ersten Bauteilgruppe 1. Infolgedessen entsteht ein schleifender Kontakt zwischen den Bürstenelementen 1.1, 1.2, 1.3 und den damit korrespondierenden Schleifringen 2.1, 2.2, 2.3. Insbesondere sind jeweils schleifende Kontakte zwischen dem ersten Bürstenelement 1.1 und dem ersten Schleifring 2.1, zwischen dem zweiten Bürstenelement 1.2 und dem zweiten Schleifring 2.2, sowie zwischen dem dritten Bürstenelement 1.3 und dem dritten Schleifring 2.2 hergestellt. Die Bürstenelemente 1.1, 1.2, 1.3 und die Schleifringe 2.1, 2.2, 2.3 sind über 360° weitgehend geschlossenen umlaufend ausgestaltet. Selbst wenn im Bereich eines Stoßes eines Schleifrings 2.1, 2.2, 2.3 der Kontakt zu einer der Kontaktzungen 1.13, 1.23, 1.33 unterbrochen oder reduziert wäre, würde dennoch eine ungestörte Übertragung der Ströme über die anderen Kontaktzungen 1.13, 1.23, 1.33 desselben Bürstenelements 1.1, 1.2, 1.3 auf den Schleifring 2.1, 2.2, 2.3 erfolgen. Durch die Schleifringeinheit ist eine Übertragung von elektrischen Strömen mit unbegrenztem Drehwinkel, also über beliebig viele Umdrehungen hinweg, erreichbar.

Die konzentrischen Schleifringe 2.1, 2.2, 2.3 und die konzentrischen Bürstenelemente 1.1, 1.2, 1.3 sind in einer geometrischen Ebene angeordnet, welche orthogonal zur Achse orientiert ist. Insbesondere berühren sich jeweils die konzentrischen Schleifringe 2.1, 2.2, 2.3 und die dazu korrespondierenden konzentrischen Bürstenelemente 1.1, 1.2, 1.3 jeweils entlang einer Schleifbahn. Im vorgestellten Ausführungsbeispiel liegen drei Paare von Bürstenelementen 1.1, 1.2, 1.3 und Schleifringen 2.1, 2.2, 2.3 vor, so dass dementsprechend drei Schleifbahnen existieren. Die kreisförmigen Schleifbahnen sind in ein und derselben geometrischen Ebene angeordnet, welche orthogonal zur Achse orientiert ist, so dass also die Achse A diese geometrische Ebene orthogonal schneidet.

Der erste Halter 1.4 und der zweite Halter 2.4 können an relativ zueinander drehbaren Maschinenteilen oder Tragarmen befestigt werden, deren relative Anordnung den Abstand a definiert. Derartige Maschinenteile können naturgemäß im Betrieb wechselnde Drehrichtungen annehmen und vibrieren oder Stöße in die Schleifringeinheit einleiten. Durch die Vibrationen oder Stöße kann der axiale Abstand a, wenn auch nur in geringem Maße, zeitlichen Änderungen unterliegen. Durch die vorliegende Konstruktion wird die Übertragung von Strömen durch derartige Betriebszustände nicht beeinträchtigt.

## Patentansprüche

1. Schleifringeinheit umfassend eine erste und eine zweite Bauteilgruppe (1, 2), wobei die beiden Bauteilgruppen (1, 2) relativ zueinander um eine Achse (A) drehbar angeordnet sind und die Schleifringeinheit zum Übertragen von elektrischen Strömen oder Signalen zwischen den beiden Bauteilgruppen (1, 2) über mehrere Umdrehungen hinweg geeignet ist, wobei
- die erste Bauteilgruppe (1) ein Bürstenelement (1.1, 1.2, 1.3) aufweist und die zweite Bauteilgruppe (2) einen umlaufenden Schleifring (2.1, 2.2, 2.3) aufweist,
- das Bürstenelement (1.1, 1.2, 1.3) zumindest eine Kontaktzunge (1.13, 1.23, 1.33) zum Übertragen der elektrischen Ströme oder Signale aufweist, und die zumindest eine Kontaktzunge (1.13, 1.23, 1.33) durch partielles Trennen und radiales Ausbiegen erzeugt ist,
- die zumindest eine Kontaktzunge (1.13, 1.23, 1.33) um eine Biegeline (B) ausgebogen ist, die mit einer axialen Richtungskomponente verläuft
und sich der Schleifring (2.1, 2.2, 2.3) und das Bürstenelement (1.1, 1.2, 1.3) radial gegenüber liegen und der Schleifring (2.1, 2.2, 2.3) über die zumindest eine Kontaktzunge (1.13, 1.23, 1.33) von dem Bürstenelement (1.1, 12, 1.3) kontaktiert wird, wobei die Schleifringeinheit mehrere konzentrische Schleifringe (2.1, 2.2, 2.3) und mehrere konzentrische Bürstenelemente (1.1, 1.2, 1.3) aufweist, **dadurch gekennzeichnet, dass** die Bürstenelemente (1.1, 1.2, 1.3) eine unterschiedliche Anzahl von Kontaktzungen (1.13, 1.23, 1.33) aufweisen.

2. Schleifringeinheit gemäß dem Anspruch 1, wobei die zumindest eine Kontaktzunge (1.13, 1.23, 1.33) in Umfangsrichtung eine Länge (L) aufweist und in axialer Richtung entlang der Biegeline (B) einen Breite (w) aufweist, wobei das Verhältnis (L/w) von Länge (L) zur Breite (w) größer als 2 ist.

3. Schleifringeinheit gemäß einem der vorhergehenden Ansprüche, wobei das Bürstenelement (1.1, 1.2, 1.3) als einstückiges Stanz-Biege-Teil ausgestaltet ist.

4. Schleifringeinheit gemäß einem der vorhergehenden Ansprüche, wobei das Bürstenelemente (1.1, 1.2, 1.3) und / oder der Schleifring (2.1, 2.2, 2.3) aus einem mehrschichtigen Metallstreifen hergestellt ist.

5. Schleifringeinheit gemäß dem Anspruch 1, wobei die Schleifringeinheit zumindest zwei konzentrische Schleifringe (2.1, 2.2, 2.3) und zumindest zwei konzentrische Bürstenelemente (1.1, 1.2, 1.3) aufweist, die in einer geometrischen Ebene angeordnet sind, welche orthogonal zur Achse orientiert ist.

6. Schleifringeinheit gemäß einem der vorhergehenden Ansprüche, wobei die erste Bauteilgruppe (1) einen ersten Halter (1.4) aufweist und die zweite Bauteilgruppe (2) einen zweiten Halter (2.1) aufweist, wobei
a) der erste Halter (1.4) zumindest ein in axialer Richtung hervorspringendes Element (1.12) aufweist, an dem sich das Bürstenelement (1.1, 1.2, 1.3) in radialer Richtung abstützt und / oder
b) der zweite Halter (2.1) zumindest ein in axialer Richtung hervorspringendes Element (2.12) aufweist, an dem sich der Schleifring (2.1, 2.2, 2.3) in radialer Richtung abstützt,

7. Schleifringeinheit gemäß einem der vorhergehenden Ansprüche, wobei die erste Bauteilgruppe (1) einen ersten Halter (1.4) aufweist und die zweite Bauteilgruppe (2) einen zweiten Halter (2.4) aufweist, wobei
a) das Bürstenelement (1.1, 1.2, 1.3) eine Lasche (1.11) aufweist und der erste Halter (1.4) einen durchgehenden mit axialer Richtungskomponente verlaufenden Schlitz (1.44) aufweist, wobei die Lasche (1.11) durch den Schlitz (1.44) hindurch gesteckt und plastisch verformt ist, so dass das Bürstenelement (1.1, 1.2, 1.3) am ersten Halter (1.4) formschlüssig befestigt ist und / oder
b) der Schleifring (2.1, 2.2, 2.3) eine Lasche (2.11) aufweist und der zweite Halter (2.4) einen durchgehenden mit axialer Richtungskomponente verlaufenden Schlitz (2.44) aufweist, wobei die Lasche (2.11) durch den Schlitz (2.44) hindurch gesteckt und plastisch verformt ist, so dass der Schleifring (2.1, 2.2, 2.3) am zweiten Halter (2.4) formschlüssig befestigt ist.

8. Schleifringeinheit gemäß dem Anspruch 7, wobei die Lasche (1.11) des Bürstenelements (1.1, 1.2, 1.3) und / oder die Lasche (2.11) des Schleifrings (2.1, 2.2, 2.3) in einer Weise plastisch verformt ist, dass diese in radialer Richtung orientiert ist.

9. Schleifringeinheit gemäß einem der Ansprüche 7 oder 8, wobei die plastisch verformte Lasche (1.11) des Bürstenelements (1.1, 1.2, 1.3) in einer Kavität (1.45) des ersten Halters (1.4) und / oder die Lasche (2.11) des Schleifrings (2.1, 2.2, 2.3) in einer Kavität (2.45) des zweiten Halters (2.4) angeordnet ist.

10. Schleifringeinheit gemäß einem der Ansprüche 7 bis 9, wobei die Lasche (1.11) des Bürstenelements (1.1, 1.2, 1.3) und / oder die Lasche (2.11) des Schleifrings (2.1, 2.2, 2.3) mit einem Kabel (2.4) elektrisch kontaktiert ist.

11. Schleifringeinheit gemäß einem der Ansprüche 7 bis 10, wobei das Bürstenelement (1.1, 1.2, 1.3) und / oder der Schleifring (2.1, 2.2, 2.3) eine Anschlusslasche (2.12) aufweist, die mit einem Kabel (2.4) elektrisch kontaktiert ist, wobei die Anschlusslasche (2.12) in axialer Richtung orientiert ist.

12. Schleifringeinheit gemäß dem Anspruch 11, wobei die zumindest eine der Laschen (1.11, 2.11; 2.12) durch eine Flachsteckhülse (2.3) mit dem Kabel (2.4) elektrisch kontaktiert ist.

## Claims

1. slip-ring unit comprising a first and a second component group (1, 2), wherein the two component groups (1, 2) are arranged, such that they can rotate relative to one another about an axis (A) and the slip-ring unit is suitable for transmitting electric currents or signals between the two component groups (1, 2) over several rotations, wherein
- the first component group (1) has a brush element (1.1, 1.2, 1.3) and the second component group (2) has a circumferential slip ring (2.1, 2.2, 2.3),
- the brush element 1.1 1.2, 1.3) has at least one contact tongue (1.13, 1.23, 1.33) for transmitting the electric currents or signals, and the at least one contact tongue (1.13 1.23, 1.33) is created by being partially cut out and bent out radically,
- the at least one contact tongue (1.13, 1.23, 1.33) is bent out about a bending line (B), which extends with as axial directional component
and the slip ring (2.1, 2.2, 2.3) and the brush element (1.1, 1.2, 1.3) lie radially opposite and the slip ring (2.1, 2.2, 2.3) is brought into contact with the brush element (1.1 1.2, 1.3) by way of the at least one contact tongue (1.13, 1.23, 1.33),
wherein
the slip-ring unit has a number of concentric slip rings (2.1, 2.2, 2.3) and a number of concentric brush elements (1.1, 1.2, 1.3),
**characterized in that**
the brush elements (1.1, 1.2, 1,3) have a differing number of contact tongues (1.13, 1.23, 1.33).

2. Slip-ring unit according to Claim 1, wherein the at least one contact tongue (1.13, 1.23, 1.33) has a length (L) in the circumferential direction and a width (w) in the axial direction along a blending line (B), where the ratio (L/w) of length (L) to width (w) is greater than 2.

3. Slip-ring unit according to one of the preceding claims, wherein the brush element (1.1, 1.2, 1.3) is designed as a one-piece stamped-bent part.

4. slip-ring unit according to one of the preceding claims, wherein the brush element (1.1, 1.2, 1.3) and/or the slip ring (2.1, 2.2, 2.3) is produced from a multilayer metal scrip.

5. Slip-ring unit according to Claim 1, wherein the slip-ring unit has at least two concentric slip rings (2.1, 2.2, 2.3) and at least two concentric brush elements (1.1, 1.2, 1.3), which are arranged in a geometrical plane that is oriented orthogonally in relation to the axis.

6. Slip-ring unit according to one of the preceding claims, wherein the first component group (1) has a first holder (1.4) and the second component group (2) has a second holder (2.1), wherein
a) the first holder (1.4) has at least one element (1.12) which projects in the axial direction and on which the brush element (1.1, 1.2, 1.3) is supported in the radial direction and/or
b) the second holder (2.1) has at least one element (2.12) which projects in the axial direction and on which the slip ring (2.1, 2.2, 2.3) is supported in the radial direction.

7. Slip-ring unit according to one of the preceding claims, wherein the first component group (1) has a first holder (1.4) and the second component group (2) has a second holder (2.4), wherein
a) the brush element (1.1, 1.2, 1.3) has a lug (1.11) and the first holder (1.4) has a slit (1.44), which passes right through with an axial directional component, wherein the lug (1.11) is inserted through the slit (1.44) and plastically deformed such that the brush element (1.1, 1,2, 1.3) is fastened on the first holder (1.4) in a positively looking manner and/or
b) the slip ring (2.1, 2.2, 2.3) has a lug (2.11) and the second holder (2.4) has a slit (2.44), which passes right through with an axial directional component, wherein the lug (2.11) is inserted through the slit (2.44) and plastically deformed such that the slip ring (2.1, 2.2, 2.3) is fastened on the second holder (2.4) in a positively locking manner.

8. Slip-ring unit according to Claim 7. wherein the lug (1.11) of the brush element (1.1, 1,2, 1.3) and/or the lug (2.11) of the slip ring (2.1, 2.2, 2.3) is plastically deformed in such a way that it is oriented in the radial direction.

9. Slip-ring unit according to either of Claims 7 and 8, wherein the plastically deformed lug (1.11) of the brush element (1.1, 1.2, 1.3) is arranged in a cavity (1.45) of the first holder (1.4) and/or the lug (2.11) of the slip ring (2,1, 2.2, 2.3) is arranged in a cavity (2.45) of the second holder (2.4).

10. Slip-ring unit according to one of Claims 7 to 9, wherein the lug (1.11) of the brush element (1.1 1.2, 1.3) and/or the lug (2.11) of the slip ring (2.1, 2.2, 2.3) is brought into electrical contact with a cable (2.4).

11. Slip ring unit according to one of Claims 7 to 10, wherein the brush element (1.1, 1.2, 1.3) and/or the slip ring (2.1, 2.2, 2.3) has a terminal lug (2.12), which is brought into electrical contact with a cable (2.4), wherein the terminal lug (2.12) is oriented in the axial direction.

12. Slip-ring unit according to Claim 11, wherein the at least one of the lugs (1.11, 2.11; 2.12) is brought into electrical contact with the cable (2.4) by a push-on receptacle (2.3).

## Revendications

1. unité de bague collectrice comprenant un premier et un second groupes de pièces (1, 2), dans laquelle les deux groupes de pièces (1, 2) sont disposés de façon rotative l'un par rapport, à l'autre autour d'un axe (A) et l'unité de bague collectrice est apte à transmettre des courants ou des signaux électriques entre les deux groupes de pièces (1, 2) pendant plusieurs révoltions, dans laquelle
- le premier groupe de pièces (1) présente un élément de balais (1.1, 1.2, 1.3) et le second groupe de pièces (2) présente une bague collectrice tournante (2.1, 2.2, 2.3),
- l'élément de balais (1.1, 1.2, 1.3) présente au moins une lamelle de contact (1.13, 1.23, 1.33) pour la transmission des courants ou des signaux électrique, et ladite au moins une lamelle de contact (1.13, 1.23, 1.33) est produite par découpage partiel et flexion radiale,
- ladite au moins une lamelle de contact (1.13, 1.23, 1.33) est fléchie autour d'une ligne de flexion (B), qui s'etend avec une composante de direction axiale,
et la bague collectrice (2.1, 3.2, 2.3) et l'élément de balais (1.1, 1.2, 1.3) sont placés radialement l'un par rapport à l'autre et la bague collectrice (2.1, 2.2, 2.3) est mise en contant avec l'élément de balais (1.1, 1.2, 1.3) au moyen de ladite au moins une lamelle de contact (1.13, 1.23, 1.33),
dans laquelle l'unité de bague collectrice présente plusieurs bagues collectrices concentriques (2.1, 2.2, 2,3) et plusieurs éléments de balais concentriques (1.1, 1.2, 1.3),
**caractérisée en ce que** les éléments de balais (1.1, 1.2, 1.3) présentent un nombre différent de lamelles de contact (1.13, 1.23, 1.33).

2. Unité de bague collectrice selon la revendication 1, dans laquelle ladite au moines une lamelle de contact (1.13, 1.23, 1.33) présente en direction périphérique une longueur (L) et présente en direction axiale le long de la ligne de flexion (B) une largeur (w), dans laquelle le rapport (L/w) de la longueur (L) à la largeur (w) est supérieur à 2.

3. Unité de bague collectrice selon l'une quelconque des revendications précédentes, dans laquelle l'élément de balais (1.1, 1.2, 1.3) est constitué par une pièce estampée pliée d'un seul tenant.

4. Unité de bague collectrice selon l'une quelconque des revendications précédentes, dans laquelle l'élément de balais (1.1, 1.2, 1.3) et/ou la Dague collectrice (2.1, 2.2, 2.3) est fabriqué (e) à partir d'un ruban métallique multicouche.

5. Unité de bague collectrice selon la revendication 1, dans laquelle l'unité de bague collectrice présente au moins deux bagues collectrices concentriques (2.1, 2.2, 3.3) et au moins deux éléments de balais concentriques (1.1, 1.2, 1.3), qui sont disposés dans un plan géométrique, qui est orienté orthogonalement à l'axe.

6. Unité de bague collectrice selon l'une quelconque des revendications précédentes, dans laquelle le premier groupe de pièces (1) présente un premier support (1.4) et le second groupe de pièces (2) présente un second support (2.1), dans laquelle
a) le premier support (1.4.) présente au moines un élément saillant en direction axiale (1.12), sur lequel l'élément de balais (1.1, 1.2, 1.3) s'appuie en direction radiale et/ou
b)le second support (2.1) présente au moines un élément saillant en direction axiale (2.12), sur lequel la bague collectrice (2.1, 2.2, 2.3) s'appuie en direction radiale.

7. Unité de bague collectrice selon l'une quelconque des revendications précédentes, dans laquelle le premier groupe de pièces (1) présente un premier support (1.4) et le second groupe de pièces (2) présente un second support (2.4), dans laquelle
a) l'élément de balais (1.1, 1.2, 1.3) présente une patte (1.11) et le premier support (1.4) présente une fente continue (1,44) s' étendant avec une composante en direction axiale, dans laquelle la patte (1.11) est engagée à travers la fente (1.44) et est déformée plastiquement, de telle manière que l'élément de balais (1.1, 1.2, 1.3) soit fixé par emboîtement au premier support (1.4) et/ou
b) la bague collectrice (2.1, 2.2, 2.3) présente une patte (2.11) et le second support (2.4) présente une fente continue (2.44) s'étendant avec une composante de direction axiale, dans laquelle la patte (2,11) est engagée à travers la fente (2.44) et est déformée plastiquement, de telle manière que la bague collectrice (2.1, 2.2, 2.3) soit fixée par emboîtement au second support (2.4),

8. Unité de bague collectrice selon la revendication 7, dans laquelle la patte (1.11) de l'élément de balais (1.1, 1.2, 1.3) et/ou la patte (2.11) de la bague collectrice (2.1, 2.2, 2.3) est déformée plastiquement de sorte qu'elle soit oriéntée en direction radiale.

9. Unité de bague collectrice selon une des revendications 7 ou 8, dans laquelle la patte déformée plastiquement (1.11) de l'élément de balais (1.1, 1.2, 1.3) est disposée dans une cavité (1.45) du premier support (1.4) et/ou la patte (2.11) de la bague collectrice (2.1, 2.2, 2.3) est disposée dans une cavité (2.45) du second support (2.4).

10. Unité de bague collectrice selon l'une quelconque des revendications 7 à 9, dans laquelle la patte (1.11) de l'élément de balais (1.1, 1.2, 1.3) et/ou la patte (2.11) de la bague collectrice (2.1, 2.2, 2.3) est mise en contact électrique avec un câble (2.4).

11. Unité de bague collectrice selon l'une quelconque des revendications 7 à 10, dans laquelle l'élément de balais (1.1, 1.2, 1.3) et/ou la bague collectrice (2.1, 2.2, 2.3) présente une patte de raccordement (2.12), qui est mise en contact électrique avec un câble (2.4), dans laquelle la patte de raccordement (2.12) est orientée en direction axiale

12. Unité de bague collectrice selon la revendication 11, dans laquelle ladite au moins une des pattes (1.11, 2.11; 2.12) est mise en contact électrique avec le câble (2.4) par un connecteur femelle plat (2.3).
